# EUROPÄISCHE PATENTSCHRIFT

(11) **EP 1 133 813 B1**
(45) Veröffentlichungstag und Bekanntmachung des Hinweises auf die Patenterteilung: **17.09.2003**
(21) Anmeldenummer: 99960898.7
(22) Anmeldetag: 11.11.1999
(51) Int. Cl.: H01R 12/38, H01R 4/24

(54) **VORRICHTUNG ZUM KONTAKTIEREN EINER ELEKTRISCHEN LEITUNG, INSBESONDERE EINER FLACHBANDLEITUNG**
DEVICE FOR CONTACTING AN ELECTRIC CABLE, ESPECIALLY A FLAT CONDUCTOR CABLE
DISPOSITIF POUR METTRE EN CONTACT UN CONDUCTEUR ELECTRIQUE, NOTAMMENT UN CABLE PLAT

(30) Priorität: 24.11.1998 DE 19854200
(43) Veröffentlichungstag der Anmeldung: 19.09.2001
(73) Patentinhaber: SIEMENS AKTIENGESELLSCHAFT, 80333 München (DE)
(72) Erfinder: VACHE, Peter, D-91336 Heroldsbach (DE)
(86) Internationale Anmeldenummer: DE9903596
(87) Internationale Veröffentlichungsnummer: WO00031834

(56) Entgegenhaltungen:
- WO-A-98/45896
- FR-A- 2 666 934
- US-A- 3 720 778
- US-A- 3 816 818

## Beschreibung

Die Erfindung betrifft eine Vorrichtung zum Kontaktieren einer elektrischen Leitung, insbesondere einer Flachbandleitung mit einem Kontaktelement.

Eine derartige Vorrichtung wird beispielsweise im Bereich von sogenannten Energie-Bussystemen benötigt, bei denen an eine Flachbandleitung mit mehreren Leitungsadern eine Vielzahl von Verbrauchern, beispielsweise Motoren etc. angeschlossen werden.

Aus der DE 44 02 837 C2 ist ein elektrisches Installationssystem bekannt, das durch ein Flachbandkabel und eine Anschlussvorrichtung gebildet wird. Das Flachbandkabel enthält im wesentlichen in einer Ebene angeordnete Energieübertragungsadern und nicht verdrillte Datenübertragungsadern. Dabei soll eine Kontaktierung der Energie- und Datenübertragungsadern mit der Anschlussvorrichtung ohne Entfernen des Kabelmantels durch Durchstechen erfolgen. Bei Übertragungsadern, die eine gemeinsame leitende Schirmung aufweisen, wird zur Vermeidung eines Kurzschlusses über Kontaktschrauben mit einer zusätzlichen elektrischen Isolation eine Kontaktierung mit der jeweiligen Übertragungsader ermöglicht.

In US-A-3 816 818 wird ein Flachbandkabelanschluss beschrieben, der zwei Klemmkörper enthält, welche so geformt sind, dass sie jeweils eine Seite eines Flachbandkabels formschlüssig aufnehmen können. Diese beiden Klemmkörper - das Flachbandkabel umschließend gegeneinandergepresst - können gegen einen Kontakthalter gezogen werden, so dass mit dem Kontakthalter verbundene Kontaktzinken die Kabelisolation durchdringen und die Innenleiter des Kabels kontaktieren können.

Der Erfindung liegt die Aufgabe zugrunde, eine Vorrichtung zum Kontaktieren einer elektrischen Leitung anzugeben, die auf einfache Weise ein sicheres Kontaktieren der elektrischen Leitung auch für höhere Ströme ermöglicht.

Diese Aufgabe wird durch eine Vorrichtung mit den im Anspruch 1 angegebenen Merkmalen gelöst.

Die Erfindung geht von der Erkenntnis aus, daß für eine sichere Kontaktierung eine lediglich punktförmige Kontaktierung nicht ausreichend ist. Eine derartige Verbindung ist in der Regel weder mechanisch ausreichend belastbar, noch kann sie eine häufig erforderliche hohe Stromtragfähigkeit sicherstellen. Demgegenüber wird bei der erfindungsgemäßen Vorrichtung aufgrund der räumlich gegeneinander versetzten Anordnung der Kontakzungen das Kontaktelement mit dem Innenleiter der Leitung mehrfach großflächig verbunden. Dabei werden die an dem Kontaktelement angeformten Kontaktzungen durch die Isolierung der zu kontaktierenden elektrischen Leitung in der Weise gedrückt, daß die Einzeladern des Innenleiters einerseits zwischen den Kontaktzungen geklemmt werden und andererseits zusätzlich die Außenseiten der Kontaktzungen kontaktieren. Hierdurch ergeben sich "doppelte" Kontaktflächen, nämlich einerseits als innere Kontaktflächen zwischen den Kontaktzungen und als äußere Kontaktflächen im Außenbereich des Innenleiters und somit sichere Kontaktübergange mit einer gleichzeitig hohen mechanische Belastbarkeit sowie einer hohen Stromtragfähigkeit. Die Vorrichtung kann sowohl bei einadrigen als auch mehradrige Leitungen mit in einer Ebene liegenden Leitungen zum Einsatz kommen, wobei eine Kontaktierung auch unter Spannung ohne großen Aufwand erfolgen kann.

Eine sicheres Kontaktieren der Leitung(en) wird auf einfache Weise dadurch erzielt, daß das Kontaktelement im wesentlichen u-förmig ausgebildet ist, wobei das Kontaktelement einen ersten Schenkel, an den die Kontaktzungen angeformt sind, und einen die Eindringtiefe eines ersten Schenkels begrenzenden zweiten Schenkel aufweist.

Eine spritzwassergeschützte Ausführung der Vorrichtung kann dadurch realisiert werden, daß die Vorrichtung zum Kontaktieren ein aus einem elektrisch isolierenden Material bestehendes Gehäuse aufweist, wobei das Gehäuse eine erste Ausnehmung zur Aufnahme des Kontaktelements und eine zweite Ausnehmung zur Aufnahme der Leitung aufweist.

Wenn das Gehäuse im Bereich des Kontaktelements eine dritte Ausnehmung aufweist, die derart angeordnet ist, daß durch die dritte Ausnehmung ein abzuweigender Leiter einführbar ist, wobei eine elektrische Verbindung des abzuzweigenden Leiters mit dem Kontaktelement dadurch erfolgt, daß ein im Gehäuse verschiebbar gelagertes Druckstück den abzuzweigenden Leiter gegen das Kontaktelement drückt, kann ein sicherer und wirkungsvoller Abzweigekontakt hergestellt werden.

Eine einfache Handhabung zum Kontaktieren der Vorrichtung ergibt sich dadurch, daß zur Verschiebung des Druckstücks eine Schraube vorgesehen ist, die in ein im Gehäuse vorgesehenes Gewinde einschraubbar ist.

Eine mehrfache Klemmung, Fixierung und damit großflächige Kontaktierung der Kontaktzungen mit dem zu kontaktierenden Leiter ergibts sich dadurch, daß die Kontaktzungen als drei gabelförmigen gegeneinander versetzten Kontaktzungen ausgebildet sind, wobei die Kontaktzungen zum großflächigen Klemmen und Kontaktieren des Innenleiters des Kabels vorgesehen sind.

Eine mehrfache Verbindung von Leitungen kann auf einfache Weise dadurch erzielt werden, daß das Gehäuse mehrere Kontaktelemente zum Kontaktieren mehrerer Leiter insbesondere eines Flachbandkabels aufweist, wobei die Kontaktelemente entsprechend dem Abstand der zu kontaktierenden Leiter jeweils angeordnet sind.

Eine besonders vorteilhafte Realisierungsform des Kontaktelements, die insbesondere auch eine hohe Stromtragfähigkeit aufweist, ist dadurch gekennzeichnet, daß an das Kontaktelement drei gabelförmige Kontaktzungen angeformt sind, die gegeneinander räumlich versetzt sind, wodurch der Innenleiter zwischen die Kontaktzungen gedrückt und großflächig kontaktiert wird.

Im folgenden wird die Erfindung anhand der in den Figuren dargestellten Ausführungsbeispiele näher beschrieben und erläutert.

Es zeigen:
- FIG 1: ein Ausführungsbeispiel einer Vorrichtung zum Kontaktieren eines Flachbandkabels,
- FIG 2: eine Prinzipdarstellung eines Schenkels eines Kontaktelements mit Kontaktzungen von vorne,
- FIG 3: den in Fig. 2 dargestellten Schenkel eines Kontaktelements in der Draufsicht,
- FIG 4: den in Fig. 2 und 3 dargestellten Schenkel eines Kontakelements in der Seitenansicht,
- FIG 5: eine Prinzipdarstellung zur Kontaktierung eines Leiters mit Hilfe eines Kontaktelements in der Draufsicht,
- FIG 6: eine Prinzipdarstellung zur Kontaktierung eines Leiters mit Hilfe eines Kontaktelements in der Seitenansicht und
- FIG 7: eine Prinzipdarstellung einer Vorrichtung zum Kontaktieren einer Flachbandleitung mit einem Motor.

Figur 1 zeigt ein Ausführungsbeispiel einer Vorrichtung zum Kontaktieren eines Flachbandkabels 1. Das Flachbandkabel enthält bei dem in Figur 1 dargestellten Ausführungsbeispiel neun Leitungsadern 9, die jeweils einen Innenleiter 12 aufweisen. Die Vorrichtung zur Kontaktierung besteht aus einem in einen Gehäuse 6 angeordneten Kontaktelement 3, welches u-förmig ausgebildet ist und einen ersten Schenkel 3a mit angeformten Kontaktzungen 8a, 8b, 8c sowie einen zweiten Schenkel 3b aufweist. Der zweite Schenkel 3b des u-förmigen Kontaktelements 3 enthält keine Konaktzungen und dient somit als Höhenbegrenzung beim Eindringen der Kontaktzungen 8a, 8b, 8c in den Innenleiter 12 der Leitungsader 9. In dem Gehäuse 6 ist weiter ein Druckstück 4 vorgesehen, welches aus einem Isoliermaterial besteht und mit Hilfe einer im Druckstück 4 gelagerten Schraube 5 im Gehäuse 6 beweglich gelagert ist. Hierzu ist im Gehäuse 6 ein Gewinde 16 vorgesehen, in dem das Druckstück 4 beim Drehen der Schraube 5 längsverschieblich ist. Mit dem Bezugszeichen 17 ist der Bewegungshub des Druckstückes 4 gekennzeichnet. Das Gehäuse 6 weist darüber hinaus im Bereich des Bewegungshubes 17 eine Ausnehmung 7 zur Durchführung eines Kabels auf. Im unteren Bereich des Gehäuses 6 ist eine weitere Ausnehmung 13 zur Aufnahme des Flachbandkabels 1 vorgesehen. Das Bodenteil des Gehäuses 6 wird von einer Grundplatte 2 gebildet, die in Führungsnuten des Gehäuses gelagert ist.

Die in Figur 1 gezeigte Vorrichtung zum elektrischen Kontaktieren ist besonders auch für einen höheren Leistungsbereich, d.h. für größere Leitungsquerschnitte und höhere Ströme geeignet. Zur Kontaktierung wird das Flachbandkabel 1 in das Gehäuse 6 beispielsweise nach Entfernen der Grundplatte 2 eingelegt. Die geometrische Anordnung des Kontaktelements 3 mit angeformten Kontaktzungen 8a, 8b, 8c ist dabei entsprechend dem Anordnungsmuster der zu kontaktierenden Leitungsadern dimensioniert. Das Kontaktelement 3 befindet sich vor dem Kontaktierungsvorgang im oberen Bereich des Bewegungshubes 17, d.h. die Schraube 5 mit dem mechanisch gekoppelten Druckstück 4 befindet sich ebenfalls oben, wie dies in Figur 1 dargestellt ist. Der Kontaktierungsvorgang erfolgt durch einfaches Eindrehen der Schraube 5. Hierdurch wird das Druckstück in Richtung Flachbandkabel 1 geschoben und übt somit eine Kraft auf das Kontaktelement 3 aus. Die Kontaktzungen 8a, 8b, 8c des ersten Schenkels 3a des Kontaktelements 3 durchdringen die Isolierung des Flachbandkabels 1 und die Isolierung 9 der Leitungsader 2, 12. Bei vollständig eingedrehter Schraube 5 befindet sich das Druckstück im unteren Bereich des Bewegungshubes 17. Die Kontaktzungen 8a, 8b, 8c haben in diesem Zustand den Innenleiter 12 der Leitungsadern 9, 12 kontaktiert. Die einzelnen Kontaktzungen 8a, 8b, 8c sind als drei gabelförmige Kontakte ausgebildet, die gegeneinander versetzt sind. Hierdurch wird der Innenleiter 12 von den Konaktzungen 8a, 8b, 8c fixiert, geklemmt und mehrfach, d.h. sowohl an den inneren Kontaktflächen als auch an den äußeren Kontaktflächen, großflächig kontaktiert. Aufgrund der großflächigen Konaktierung ist die in Figur 1 gezeigte Vorrichtung besonders auch bei höheren Strömen geeignet, d.h. die Vorrichtung weist eine hohe Stromtragfähigkeit auf. Über die Ausnehmung 7 im Gehäuse 6 ist eine Kontaktierung eines seitlich eingeführten Kabels 15 möglich. Die Kontkatierung des Kabels 15 mit dem Kontaktelement 3 und damit mit dem Inneleiter 12 kann dabei derart erfolgen, daß der Innenleiter des Kabels 15 mit Hilfe des Druckstücks 4 gegen das Kontaktelement 3 gepreßt wird. Aus Gründen der Übersichtlichkeit ist bei dem in Figur 1 dargestellten Ausführungsbeispiel lediglich die Kontaktierung mi9t Hilfe eines Kontaktelements 3 gezeigt. Im Gehäuse 6 können jedoch weitere Kontaktelemente angeordnet sein, die eine Kontaktierung der weiteren im Flachbandkabel 1 angeordneten Leitungen ermöglichen.

Figur 2 zeigt eine Prinzipdarstellung eines Schenkels 3a eines Kontaktelementes, wie dies beispielsweise bei der in Figur 1 dargestellten Vorrichtung zum Einsatz kommt. Der Schenkel 3a weist drei Kontaktzungen 8a, 8b, 8c auf, die gabelförmig gegeneinander versetzt sind. Die drei gabelförmigen Kontakte haben sich als besonders geeignet erwiesen, einen Innenleiter sicher und dauerhaft zu kontaktieren. Der Grund hierfür liegt im wesentlichen darin, daß der Innenleiter durch die drei gabelförmigen gegeneinander versetzten Kontaktzungen 8a, 8b, 8c fixiert, geklemmt und mehrfach großflächig kontaktiert wird. Hierzu weisen die Kontaktzungen 8a, 8b, 8c auf der Innenseite liegen die Einlaufschrägen auf, wodurch der zu kontaktierende Innenleiter mäanderförmig zwischen den versetzt gegenüberliegenden Kontaktzungen gedrückt bzw. gequetscht wird. Hierdurch entsteht nicht, wie aus der sonstigen Schneid-Klemmtechnik bekannten Kontaktierung lediglich ein punktförmiger Kontakt, sondern die Kontaktierungsart stellt einen tragfähigen Kontaktübergang auch für hohe Ströme dar. Zudem ist der Kontaktübergang auch mechanisch hoch belastbar.

Figur 3 zeigt den in Figur 2 dargestellten Schenkel 3a in der Draufsicht. Dabei wird ersichtlich, das die Kontaktzungen 8a, 8b, 8c auf der Innenseite liegende Einlaufschrägen aufweisen, zwischen die sich der Innenleiter beim Kontkatierungsvorgang großflächig einpressen kann.

Figur 4 zeigt den in den Figuren 2 und 3 dargestellten Schenkel 3a in der Seitenansicht. Hierbei wird ersichtlich, das die Kontaktzungen 8a, 8b, 8c auch nach unten eine Anschrägung, beispielsweise einen Anschrägungswinkel von 20-25° aufweisen. Hierdurch wird ein exaktes Durchschneiden der Isolierung beim Kontaktierungsvorgang gefördert.

Figur 5 und Figur 6 zeigen eine Prinzipdarstellung einer mit Hilfe eines Kontaktelements kontaktierten Leitung 9 in der Draufsicht (Fig. 5) bzw. in der Seitenansicht (Fig. 6). Die Leitung 9 besteht aus einem Innenleiter 12 und einer Isolierhülle 9a, wobei der Innenleiter 12 eine Vielzahl von Einzeladern 19a, 19b aufweist. Vom Kontaktelement sind bei dem in Figur 6 dargestellten Ansicht aus Gründen der Übersichtlichkeit lediglich die Kontaktzungen 8a, 8b, 8c dargestellt. Die Kontaktzungen 8a, 8b, 8c weisen jeweils kreisförmig dargestellte Kontaktspitzen 8d sowie innere Kontaktflächen 8f und äußere Kontaktflächen 8e auf. Innere Einzeladern 19b verlaufen zwischen den Kontaktzungen 8a, 8b, 8c und kontaktieren die inneren Kontaktflächen 8f, während äußere Einzeladern 19a zwischen den Kontaktzungen 8a, 8b, 8c und der Isolierhülle 9a verlaufen und die äußeren Kontaktflächen 8e kontaktieren.

Durch das in Figur 5 ersichtliche Kontaktierungsprinzip aufgrund der räumlich gegeneinander versetzten Anordnung der Kontakzungen wird das Kontaktelement mit dem Innenleiter 12 der Leitung 9 mehrfach großflächig verbunden. Dabei werden die an dem Kontaktelement angeformten Kontaktzungen 8a, 8b, 8c durch die Isolierung der zu kontaktierenden elektrischen Leitung in der Weise gedrückt, daß die Einzeladern 19a, 19b des Innenleiters 12 einerseits zwischen die Kontaktzungen 8a, 8b, 8c geklemmt werden. Dabei ergibt sich aufgrund der versetzt gegenüberliegenden Kontaktzungen 8a, 8b, 8c ein mäanderförmiger Verlauf der inneren Einzeladern 19b des Innenleiters 12. Darüber hinaus werden die Außenseiten 8e der Kontaktzungen 8a, 8b, 8c zusätzlich mit den äußeren Leitungsadern 19a kontaktiert. Hierdurch ergeben sich "doppelte" Kontaktflächen 8e, 8f, nämlich einerseits als innere Kontaktflächen 8f zwischen den Kontaktzungen 8a, 8b, 8c und als äußere Kontaktflächen 8e im Außenbereich des Innenleiters 12. Dies führt zu sicheren Kontaktübergängen mit einer gleichzeitig hohen mechanische Belastbarkeit sowie einer hohen Stromtragfähigkeit.

Figur 7 zeigt eine Prinzipdarstellung einer Vorrichtung zur Kontaktierung einer Flachbandleitung 1 mit einem Motor 10. Am Motor 10 ist ein Anschlußkasten 18 vorgesehen, an dem verschiedene isolierte Leitungen 15 herausgeführt sind. Die Leitungen 15 dienen der Kontaktierung mit dem Flachbandkabel 1. Anstelle der Leitungen 15 können auch Steckverbindungen vorgesehen werden. Hierzu ist bei dem in Figur 4 dargestellten Ausführungsbeispiel in einem Gehäuse 6 eine der Leiterzahl des Flachbandkabels 1 entsprechende Anzahl von Kontaktelementen vorgesehen. Von außen erkennbar sind lediglich die Schrauben 5, die mit Hilfe eines Druckstücks die Kontaktierung der Kontaktelemente mit den jeweiligen Leitern 12 des Flachbandkabels 1 herstellen. Der Kontaktierungsvorgang erfolgt dabei in der bereits im Zusammenhang mit Figur 1 beschriebenen Art und Weise. Anstelle der Leitungen 15 können auch Steckverbindungen vorgesehen werden.

Die in Figur 7 dargestellte Kontaktierungsvorrichtung findet beispielsweise im Zusammenhang mit einem sogenannten Energiebus-System Anwendung. Dabei erfolgt sowohl eine Stromversorgung, als auch eine Datenkopplung mit anzuschließenden Geräten, beispielsweise Motoren etc. über eine entsprechende Kontaktierungsvorrichtung. Das in den Figuren 1-5 dargestellte Kontaktierungsprinzip kann dabei auch beispielsweise bei der Nachrüstung und dem Ausbau eines derartigen Energiebus-Systemes auch unter Spannung ohne großen Aufwand erfolgen.

Zusammenfassend betrifft die Erfindung somit eine Vorrichtung zum elektrischen Kontaktieren einer elektrischen Leitung 9, insbesondere einer Flachbandleitung 1. Eine derartige Vorrichtung zum Kontaktieren wird beispielsweise bei einem sogenannten Energiebussystem benötigt, bei dem verschiedene Komponenten, beispielsweise Motoren, Steuerungseinrichtungen etc. an eine sowohl die Spannungsversorgung als auch die Steuerungsfunktion bereitstellende mehradrige Leitung angeschlossen werden. Für eine sichere Kontaktierung, die auch für höhere Ströme geeignet ist, wird eine Vorrichtung zum elektrischen Kontaktieren mit einem Kontakelement 3 vorgeschlagen, welches an der der Leitung zugewandten Seite mindestens zwei Kontaktzungen 8a, 8b, 8c aufweist, wobei die Kontaktzungen zum Durchdringen der zu kontaktierenden Leitung 9 vorgesehen sind und in Bezug auf die Achse der zu kontaktierenden Leitung 9 gegeneinander derart räumlich versetzt sind, daß ein zu kontaktierender Innenleiter 12 der zu kontaktierenden Leitung 9 zwischen die Kontaktzungen 8a, 8b, 8c gedrückt wird.

## Patentansprüche

1. Vorrichtung zum Kontaktieren einer elektrischen Leitung (9), insbesondere einer Flachbandleitung (1) mit aus einzelnen Adern bestehenden Innenleitern (12), mit einem Kontaktelement (3), welches an der der Leitung (9) zugewandten Seite mindestens zwei Kontaktzungen (8a, 8b, 8c) aufweist, wobei die Kontaktzungen (8a, 8b, 8c) zum Durchdringen der zu kontaktierenden Leitung (9) vorgesehen sind,
**dadurch gekennzeichnet,**
**dass** die Kontaktzungen (8a, 8b, 8c) entlang der Achse der zu kontaktierenden Leitung (9) gegeneinander räumlich versetzt sind und auf einer der Achse zugewandten Innenseite (8f) liegende Einlaufschrägen aufweisen, wobei die Vorrichtung zum Kontaktieren einer Leitung geeignet ist, bei der die Kontaktzungen in Bezug auf die Achse und der Durchmesser der zu kontaktierenden Innenleiter (12) so dimensioniert sind, dass beim Eindringen des Kontaktelements (3) in den Innenleiter (12) Einzeladern (19b) des Innenleiters (12) der Leitung (9) zwischen die Kontaktzungen (8a, 8b, 8c) gedrückt werden, wobei die Einzeladern (19a, 19b) des Innenleiters (12) die Kontaktzungen (8a, 8b, 8c) sowohl an einer ersten der Achse zugewandten inneren Kontaktfläche, als auch an einer zweiten der Achse abgewandten äußeren Kontaktfläche (8e) kontaktieren.

2. Vorrichtung nach Anspruch 1,
**dadurch gekennzeichnet,**
**dass** das Kontaktelement (3) im wesentlichen u-förmig ausgebildet ist, wobei das Kontaktelement (3) einen ersten Schenkel (3a), an den die Kontaktzungen (8a, 8b, 8c) angeformt sind, und einen die Eindringtiefe eines ersten Schenkels (3a) begrenzenden zweiten Schenkel (3b) aufweist.

3. Vorrichtung nach einem der Ansprüche 1 oder 2,
**dadurch gekennzeichnet,**
**dass** die Vorrichtung zum Kontaktieren ein aus einem elektrisch isolierenden Material bestehendes Gehäuse (6) aufweist, wobei das Gehäuse (6) eine erste Ausnehmung (14) zur Aufnahme des Kontaktelements (3) und eine zweite Ausnehmung (15) zur Aufnahme der Leitung (1) aufweist.

4. Vorrichtung nach einem der Ansprüche 1 bis 3,
**dadurch gekennzeichnet,**
**dass** das Gehäuse (6) im Bereich des Kontaktelements (3) eine dritte Ausnehmung (7) aufweist, die derart angeordnet ist, dass durch die dritte Ausnehmung (7) ein abzuzweigender Leiter (15) einführbar ist, wobei eine elektrische Verbindung des abzuzweigenden Leiters (15) mit dem Kontaktelement (3) dadurch erfolgt, dass ein im Gehäuse (6) verschiebbar gelagertes Druckstück (4) den abzuzweigenden Leiter (15) gegen das Kontaktelement (3) drückt.

5. Vorrichtung nach einem der Ansprüche 1 bis 4,
**dadurch gekennzeichnet,**
**dass** zur Verschiebung des Druckstücks (4) eine Schraube (5) vorgesehen ist, die in ein im Gehäuse (6) vorgesehenes Gewinde (16) einschraubbar ist.

6. Vorrichtung nach einem der Ansprüche 1 bis 5,
**dadurch gekennzeichnet,**
**dass** die Kontaktzungen (8a, 8b, 8c) als drei gabelförmige gegeneinander versetzte Kontaktzungen (8a, 8b, 8c) ausgebildet sind, wobei die Kontaktzungen (8a, 8b, 8c) zum großflächigen Klemmen und Kontaktieren des Innenleiters (9) des Kabels (1) vorgesehen sind.

7. Vorrichtung nach einem der Ansprüche 1 bis 6,
**dadurch gekennzeichnet,**
**dass** das Gehäuse (6) mehrere Kontaktelemente (3) zum Kontaktieren mehrerer Leiter (9) insbesondere eines Flachbandkabels (1) aufweist, wobei die Kontaktelemente (3) jeweils entsprechend dem Abstand der zu kontaktierenden Leiter angeordnet sind.

8. Vorrichtung nach einem der Ansprüche 1 bis 7,
**dadurch gekennzeichnet,**
**dass** an das Kontaktelement (3) drei gabelförmige Kontaktzungen (8a, 8b, 8c) angeformt sind, die gegeneinander räumlich versetzt sind, wodurch der Innenleiter (12) zwischen die Kontaktzungen (8a, 8b, 8c) gedrückt und großflächig kontaktiert wird.

## Claims

1. Device for bonding an electrical cable (9), in particular a flat conductor cable (1) with inner conductors (12) consisting of single wires, with a contact (3) which has at least two contact reeds (8a, 8b, 8c) on the side facing the cable, the contact reeds (8a, 8b, 8c) being provided for penetrating the cable to be bonded (9), **characterised in that** the contact reeds (8a, 8b, 8c) are spaced at intervals to one another along the shaft of the cable to be bonded (9) and are bevelled inwards on one of the internal surfaces (8f) facing towards the shaft, the device being suitable for bonding a cable, in which the dimensions of the contact reeds in relation to the shaft and the diameter of the inner conductor (12) to be bonded are such that when the contact (3) penetrates the inner conductor (12), single wires (19b) of the inner conductor (12) of the cable (9) are pressed between the contact reeds (8a, 8b, 8c), the single wires (19a, 19b) of the inner conductor (12) bonding the contact reeds (8a, 8b, 8c) both to a first internal contact surface facing towards the shaft, and to a second, outer contact surface (8e) facing away from the shaft.

2. Device according to Claim 1, **characterised in that** the contact (3) is designed essentially in a U shape, the contact (3) having a first arm (3a) to which the contact reeds (8a, 8b, 8c) are integrally moulded, and a second arm (3b) that limits the penetration depth of a first arm (3a).

3. Device according to one of Claims 1 or 2, **characterised in that** the device for bonding has a housing (6) consisting of an electrically insulating material, the housing (6) having a first recess (14) to accommodate the contact (3) and a second recess (15) to accommodate the cable (1).

4. Device according to one of Claims 1 to 3, **characterised in that** the housing (6) has a third recess (7) in the region of the contact (3), which is arranged such that the third recess (7) allows a branching cable (15) to be fed in, the branching cable (15) being electrically connected to the contact (3) by a relocatably mounted pressure plate (4) in the housing (6) pressing the branching cable (15) against the contact (3).

5. Device according to one of Claims 1 to 4, **characterised in that** a screw (5), which can be screwed into a thread (16) provided in the housing (6), is provided to enable the pressure plate (4) to be relocated.

6. Device according to one of Claims 1 to 5, **characterised in that** the contact reeds (8a, 8b, 8c) are designed as three fork-shaped contact reeds (8a, 8b, 8c) offset from one another, the contact reeds (8a, 8b, 8c) being provided to enable the inner conductor (9) of the cable (1) to be clamped and bonded over a large area.

7. Device according to one of Claims 1 to 6, **characterised in that** the housing (6) has a plurality of contacts (3) for bonding a plurality of cables (9), in particular a flat conductor cable (1), the contacts (3) being arranged in each case according to the spacing of the cable to be bonded.

8. Device according to Claims 1 to 7, **characterised in that** the three fork-shaped contact reeds (8a, 8b, 8c) are moulded to the contact (3), and are spaced at intervals to one another such that the inner conductor (12) is pressed between the contact reeds (8a, 8b, 8c) and bonded over a large area.

## Revendications

1. Dispositif pour mettre en contact une ligne électrique (9), notamment un câble plat (1) avec des conducteurs internes (12) constitués de brins individuels, comprenant un élément de contact (3) qui comporte au moins deux lames de contact (8a, 8b, 8c) sur son côté proche de la ligne (9), les lames de contact (8a, 8b, 8c) étant prévues pour passer à travers la ligne à mettre en contact (9),
**caractérisé par le fait que** les lames de contact (8a, 8b, 8c) sont décalées dans l'espace les unes par rapport aux autres le long de l'axe de la ligne à mettre en contact (9) et comportent des chanfreins d'entrée situés sur un côté intérieur (8f) proche de l'axe, le dispositif convenant à la mise en contact d'une ligne pour laquelle les lames de contact par rapport à l'axe et le diamètre des conducteurs internes à mettre en contact (12) sont dimensionnés de telle sorte que, lorsque l'élément de contact (3) pénètre dans le conducteur interne (12), des brins individuels (19b) du conducteur interne (12) de la ligne (9) sont repoussés entre les lames de contact (8a, 8b, 8c), les brins individuels (19a, 19b) du conducteur interne (12) étant en contact avec les lames de contact (8a, 8b, 8c) aussi bien par une première surface de contact intérieure proche de l'axe que par une deuxième surface de contact extérieure (8e) éloignée de l'axe.

2. Dispositif selon la revendication 1,
**caractérisé par le fait que** l'élément de contact (3) est conçu sensiblement en forme de U, l'élément de contact (3) comportant une première branche (3a) sur laquelle les lames de contact (8a, 8b, 8c) sont formées et une deuxième branche (3b) qui limite la profondeur de pénétration de la première branche (3a).

3. Dispositif selon l'une des revendications 1 ou 2,
**caractérisé par le fait que** le dispositif de mise en contact comporte un boîtier (6) qui est en un matériau électriquement isolant, le boîtier (6) comportant un premier évidement (14) pour loger l'élément de contact (3) et un deuxième évidement (15) pour loger la ligne (1).

4. Dispositif selon l'une des revendications 1 à 3,
**caractérisé par le fait que** le boîtier (6) comporte dans la zone de l'élément de contact (3) un troisième évidement (7) qui est disposé de telle sorte qu'un conducteur à dériver (15) peut être introduit par le troisième évidement (7), une liaison électrique du conducteur à dériver (15) avec l'élément de contact (3) s'effectuant de telle sorte qu'un élément de poussée (4) monté mobile dans le boîtier (6) pousse le conducteur à dériver (15) contre l'élément de contact (3).

5. Dispositif selon l'une des revendications 1 à 4,
**caractérisé par le fait qu'**il est prévu pour le déplacement de l'élément de poussée (4) une vis (5) qui peut être vissée dans un trou taraudé (16) prévu dans le boîtier (6).

6. Dispositif selon l'une des revendications 1 à 5,
**caractérisé par le fait que** les lames de contact (8a, 8b, 8c) sont conçues comme des lames de contact (8a, 8b, 8c) en pointes de fourchette décalées les unes par rapport aux autres, les lames de contact (8a, 8b, 8c) étant prévues pour le serrage et la mise en contact, sur une grande surface, du conducteur interne (9) du câble (1).

7. Dispositif selon l'une des revendications 1 à 6,
**caractérisé par le fait que** le boîtier (6) comporte plusieurs éléments de contact (3) pour la mise en contact de plusieurs conducteurs (9) notamment d'un câble plat (1), les éléments de contact (3) étant disposés respectivement en fonction de la distance entre les conducteurs à mettre en contact.

8. Dispositif selon l'une des revendications 1 à 7,
**caractérisé par le fait qu'**il est formé sur l'élément de contact (3) trois lames de contact (8a, 8b, 8c) en pointes de fourchette décalées les unes par rapport aux autres dans l'espace, ce qui fait que le conducteur interne (12) est repoussé entre les lames de contact (8a, 8b, 8c) et mis en contact sur une grande surface.
